# EUROPÄISCHE PATENTSCHRIFT

(11) **EP 1 728 948 B1**
(45) Veröffentlichungstag und Bekanntmachung des Hinweises auf die Patenterteilung: **01.12.2010**
(21) Anmeldenummer: 06113475.5
(22) Anmeldetag: 04.05.2006
(51) Int. Cl.: E05C 9/18, E05C 9/06, E05B 17/00

(54) **Schließblech für einen Verschluss eines Treibstangenbeschlages und Verschluss für einen Treibstangenbeschlag**
Striker plate for a lock of an espagnolette fitting and lock for an espagnolet fitting
Gâche pour serrure de ferrure à crémone et serrure pour ferrure à crémone

(30) Priorität: 01.06.2005 DE 102005000073
(43) Veröffentlichungstag der Anmeldung: 06.12.2006
(73) Patentinhaber: Aug. Winkhaus GmbH & Co. KG, 48291 Telgte (DE)
(72) Erfinder: Jöring, Ludger, 26219, Bösel (DE); Hakenes, Andreas, 48165, Münster (DE)

(56) Entgegenhaltungen:
- EP-A- 0 683 296
- WO-A-01/12933
- DE-A1- 1 784 674
- DE-A1- 4 220 033
- DE-A1- 19 923 663
- DE-U1- 9 403 949
- GB-A- 2 322 905

## Beschreibung

Die Erfindung betrifft ein Schließblech für einen Verschluss eines Treibstangenbeschlages eines Fensters, einer Fenstertür oder dergleichen mit einer zur Aufnahme einer radialen Verbreiterung eines Schließzapfens vorgesehenen Führung. Weiterhin betrifft die Erfindung einen Verschluss für einen Treibstangenbeschlag mit einem solchen Schließblech.

Solche Verschlüsse werden bei Fenstern, Fenstertüren oder dergleichen eingesetzt, bei denen ein Flügel des Fensters gegen ein Aufhebeln besonders zuverlässig gesichert werden soll. Häufig wird das Schließblech an einem Rahmen und die Treibstange mit dem Schließzapfen auf dem Flügel angeordnet. Die radiale Verbreiterung des Schließzapfens hintergreift einen Rand des Schließblechs und verbindet damit den Flügel formschlüssig mit dem Rahmen.

Ein solcher Verschluss mit einem solchen Schließblech ist beispielsweise aus der DE 94 03 949 U1 bekannt. Das Schließblech weist eine im Querschnitt T-förmige Öffnung zum Eintritt eines pilzförmigen Schließzapfens auf, wobei die radiale, pilzförmige Verbreiterung des Schließzapfens konisch verläuft und die Öffnung des Schließblechs eine entsprechende abgeschrägte Gegenkontur aufweist, wobei eine konvexe Kontur auf der dem Schaft abgewandten Seite des pilzförmigen Schließzapfens entsteht. Der Verschluss weist allerdings ein großes Spiel zwischen der radialen, pilzförmigen Verbreiterung des Schließzapfens und der Öffnung des Schließblechs auf. Damit können Toleranzen in einer Falzluft zwischen Rahmen und Flügel ausgeglichen werden. Ein solches großes Spiel ist auch notwendig, um die Bewegung in eine Kippstellung zu ermöglichen. Dieses große Spiel führt jedoch durch das Anschlagen der radialen, pilzförmigen Verbreiterung des Schließzapfens an das Schließblech zu einem schlagenden Geräusch, wenn der Verschluss auf einer Kippachse des Treibstangenbeschlages angeordnet ist und kann bei häufiger Kippstellung zu Beschädigungen am Verschluss führen.

Weiterhin ist ein solcher Verschluss mit einem solchen Schließblech aus der EP 1 208 281 B1 bekannt. Das Schließblech ist in einem die radiale Verbreiterung hintergreifenden Rand als gebogenes Blechteil ausgebildet. Die radiale Verbreiterung des Schließzapfens ist als umlaufender, am freien Ende des Schaftes angeordneter Bund ausgebildet, welcher auf Abstand zu dem Rand des Schließblechs angeordnet ist. Damit können Toleranzen in einer Falzluft zwischen Rahmen und Flügel ausgeglichen werden. Mit einer Vergrößerung der Falzluft verringert sich der Abstand der radialen Verbreiterung zu dem Rand des Schließblechs. Nachteilig ist jedoch, dass die radiale Verbreiterung beim Auftreffen auf dem Rand des Schließblechs schlagende Geräusche erzeugen kann. Insbesondere wenn der Verschluss auf einer Kippachse des Treibstangenbeschlages angeordnet ist, trifft die radiale Verbreiterung beim Kippen des Flügels mit einer Kante auf dem Rand des Schließblechs auf und führt neben den dabei erzeugten Geräuschen zu einer Begrenzung des Kippbereichs des Flügels.

Der Erfindung liegt das Problem zugrunde, ein Schließblech der eingangs genannten Art so weiterzubilden, dass es eine Geräuschbildung weitgehend vermeidet und bei dem ein eingeführter Schließzapfen einfach kippbar ist. Weiterhin soll ein Verschluss mit einem solchen Schließblech geschaffen werden, welcher ein weitgehend geräuschloses Kippen des Schließzapfens gegenüber dem Schließblech ermöglicht.

Das erstgenannte Problem wird erfindungsgemäß dadurch gelöst, dass die Führung im Querschnitt des Schließblechs gesehen einer Wölbung der radialen Verbreiterung des Schließzapfens entsprechend schalenförmig zur Lagerung des Schließzapfens bei der Bewegung in eine Kippstellung gestaltet ist.

Hierdurch steht im montierten Zustand des Schließzapfens einer Wölbung der radialen Verbreiterung einer Schalenform der Führung zur Lagerung des Schließzapfens bei der Bewegung in eine Kippstellung des Schließblechs gegenüber. Damit lässt sich die schalenförmige Führung dem Schwenkbereich des Schließzapfens entsprechend anpassen. Bei einer Bewegung des mit dem erfindungsgemäßen Schließblech ausgestatteten Fensters wird ein hartes Auftreffen einer Kante des Schließzapfens auf das Schließblech vermieden. Das erfindungsgemäße Schließblech vermeidet daher eine Geräuschbildung bei der Betätigung des Treibstangenbeschlages und ermöglicht daher ein einfaches Kippen des Schließzapfens gegenüber dem Schließblech. Eine Blockierung der Kippbewegung des Flügels durch das erfindungsgemäße Schließblech wird dank der Erfindung vermieden.

Zur weiteren Verringerung der Reibung des erfindungsgemäßen Schließblechs trägt es bei, wenn die schalenförmige Führung zu beiden Stirnseiten der radialen Verbreiterung des Schließzapfens angeordnet ist.

Zur Vereinfachung eines Einführens des Schließzapfens in das erfindungsgemäße Schließblech trägt es bei, wenn die schalenförmige Führung zu einer offenen, zur Einführung des Schließzapfens vorgesehenen Seite hin eine trichterförmige Erweiterung hat.

Das erfindungsgemäße Schließblech ermöglicht in einfacher Weise eine nahezu spielfreie Führung des Schließzapfens in Schließstellung und eine einfache Bewegung des Schließzapfens in die Kippstellung, wenn ein zur Aufnahme des Schließzapfens in Kippstellung des Treibstangenbeschlages vorgesehener Abschnitt einer zur Umgreifung eines Schaftes des Schließzapfens vorgesehenen Öffnung breiter ist als ein zur Aufnahme des Schließzapfens in Schließstellung vorgesehener Abschnitt.

Das zweitgenannte Problem, nämlich die Schaffung eines Verschlusses mit einem solchen Schließblech, bei dem ein weitgehend geräuschloses Kippen des Schließzapfens gegenüber dem Schließblech ermöglicht werden soll, wird erfindungsgemäß dadurch gelöst, dass im Längsschnitt des Schließzapfens gesehen die radiale Verbreiterung an ihrer dem Schaft zugewandten Seite eine konvexe Wölbung zur Lagerung des Schließzapfens aufweist.

Durch diese Gestaltung steht im montierten Zustand des erfindungsgemäßen Verschlusses die radiale Verbreiterung dem Schließblech mit einer Wölbung gegenüber. Ein Auftreffen einer Kante der radialen Verbreiterung auf das Schließblech lässt sich hierdurch vermeiden. Der erfindungsgemäße Schließzylinder vermeidet daher eine Geräuschbildung bei der Betätigung des Treibstangenbeschlages.

Im montierten Zustand lässt sich der Flügel gegenüber dem Rahmen kippen, wobei die Wölbung der radialen Verbreiterung in der Führung entlang gleitet. Eine Blockierung der Kippbewegung des Flügels durch die radiale Verbreiterung wird dank der Erfindung vermieden. Da die Führung des Schließblechs gegenüber der Wölbung der radialen Verbreiterung schalenförmig gestaltet ist, sind die Führung des Schließblechs und die radiale Verbreiterung des Schließzapfens nach Art einer Lagerung ausgebildet, wodurch ein besonders reibungsarmes Kippen des Schließzapfens ermöglicht wird.

Bei einem Anstoßen des Schließzapfens am Grund des Schließblechs lässt sich eine reibungsarme Bewegung des Flügels einfach gewährleisten, wenn im Längsschnitt des Schließzapfens gesehen die radiale Verbreiterung an ihrer dem Schaft abgewandten Seite eine konvexe Wölbung aufweist. Damit kann sich der Schließzapfen auch in dem Schließblech abstützen und beim Kippen in dem Schließblech entlang gleiten.

Zur weiteren Verringerung der Geräuschbildung des Verschlusses trägt es bei, wenn die radiale Verbreiterung kugelförmig gestaltet ist. Hierdurch wird der Schließzapfen wie ein Kugelkopf in dem Schließblech geführt.

Der den Schließzapfen aufweisende, erfindungsgemäße Verschluss gestaltet sich besonders kompakt, wenn die radiale Verbreiterung linsenförmig gestaltet ist. Die linsenförmige Gestaltung der radialen Verbreiterung hat gegenüber der kugelförmigen Gestaltung den Vorteil einer sehr niedrigen Bauhöhe des Schließzapfens. Daher kann der erfindungsgemäße Verschluss auch in Fenstern eingesetzt werden, bei denen eine Falzluft zwischen Rahmen und Flügel sehr eng begrenzt ist.

Toleranzen des Fensters und des Treibstangenbeschlages führen meist zu einer Veränderung der Größe der Falzluft. Da der Schließzapfen im montierten Zustand die Falzluft jedoch überbrücken muss, um mit dem gegenüberliegenden Schließblech des Verschlusses zusammenzuarbeiten, können die Toleranzen ohne jeglichen Ausgleich zu einem Klemmen des Verschlusses führen. Der Schließzapfen ermöglicht gemäß einer anderen vorteilhaften Weiterbildung der Erfindung einen Toleranzausgleich mit dem Schließblech, wenn die radiale Verbreiterung axial verschieblich geführt ist. Hierbei kann die radiale Verbreiterung im montierten Zustand des Schließzapfens von der Treibstange entfernt oder auf diese zu bewegt werden. Vorzugsweise ist die radiale Verbreiterung einstückig mit dem Schaft gefertigt, so dass der Schaft axial verschieblich geführt wird.

Die radiale Verbreiterung könnte beispielsweise von Reibungskräften in einer vorgesehenen Lage gehalten sein und im montierten Zustand des erfindungsgemäßen Verschlusses bei einer Betätigung des Treibstangenbeschlages gegen die Reibungskraft in ihre vorgesehene Lage bewegt werden. Eine besonders leichtgängige Einstellung des erfindungsgemäßen Verschlusses lässt sich jedoch einfach erreichen, wenn die radiale Verbreiterung federnd in eine vorgesehene Stellung vorgespannt ist.

Das der radialen Verbreiterung abgewandte Ende des Schaftes kann eine Vorrichtung zur Anpressdruckverstellung aufweisen, so dass eine Verstellung des Anpressdrucks möglich ist. Vorzugsweise geschieht dies durch ein exzentrisches, einstückig mit dem Schaft gefertigtes Verbindungsstück, welches drehbar mit der Treibstange verbunden ist, so dass eine stufenlose Verstellung des Anpressdrucks gewährleistet ist.

Der erfindungsgemäße Verschluss ermöglicht die Einstellung des Schließzapfens auf Toleranzen der Falzluft und bietet zudem eine hohe Sicherheit gegen einen Aufbruchsversuch, wenn das der radialen Verbreiterung abgewandte Ende des Schaftes einen in einer Axialführung verschieblichen und die Treibstange formschlüssig hintergreifenden Kopf hat.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: ein Fenster mit einem mehrere Verschlüsse aufweisenden Treibstangenbeschlag,
- Fig. 2: eine Schnittdarstellung durch einen der Verschlüsse aus Figur 1 mit einem erfindungsgemäßen Schließblech entlang der Linie II - II in Kippstellung,
- Fig. 3a: den Verschluss aus Figur 2 in Offenstellung mit großer Falzluft,
- Fig. 3b: den Verschluss aus Figur 3a in einer Schnittdarstellung entlang der Linie IIIb - IIIb,
- Fig. 4a: den Verschluss aus Figur 2 in Offenstellung mit kleiner Falzluft,
- Fig. 4b: den Verschluss aus Figur 4a in einer Schnittdarstellung entlang der Linie IVb - IVb,
- Fig. 5a: die Verschlüsse aus den Figuren 3 und 4 in Schließstellung,
- Fig. 5b: eine Schnittdarstellung durch den Verschluss aus Figur 5a entlang der Linie Vb - Vb,
- Fig. 6: eine Draufsicht auf eine weitere Ausführungs-form des erfindungsgemäßen Schließblechs.

Figur 1 zeigt ein Dreh-Kipp-Fenster mit einem in einem Rahmen 1 gelagerten Flügel 2 und mit einem von einer Handhabe 3 antreibbaren Treibstangenbeschlag 4. Der Flügel 2 lässt sich um eine vertikale Achse 5 von dem Rahmen 1 in eine Drehstellung und um eine horizontale Achse 6 in eine Kippstellung weg bewegen. Der Treibstangenbeschlag 4 weist mehrere Verschlüsse 7 auf, welche den Flügel 2 in dem Rahmen 1 verriegeln.

Figur 2 zeigt in einer Schnittdarstellung durch das Fenster aus Figur 1 entlang der Linie II - II einen der Verschlüsse 7 in einer Kippstellung des Flügels 2. Der Flügel 2 ist gegenüber der im Rahmen 1 liegenden Verschlussstellung um den Winkel α weggekippt dargestellt. Der Verschluss 7 hat einen in ein Schließblech 8 eingeführten Schließzapfen 9. Der Schließzapfen 9 ist auf einer längsverschieblich in dem Flügel 2 geführten und von der Handhabe 4 aus Figur 1 antreibbaren Treibstange 10 angeordnet und wird formschlüssig in dem Schließblech 8 gehalten. Hierfür hat der Schließzapfen 9 einen in einer Axialführung 11 der Treibstange 10 längsverschieblichen Schaft 12 und eine an seinem freien Ende angeordnete, radiale Verbreiterung 13. Das Schließblech 8 nimmt die radiale Verbreiterung 13 des Schließzapfens 9 in einer Führung 14 auf. Die radiale Verbreiterung 13 des Schließzapfens 9 hat an ihrer dem Schaft 12 zugewandten Seite eine erste konvexe Wölbung 15 und an ihrer dem Schaft 12 abgewandten Seite eine zweite konvexe Wölbung 16. Die Führung 14 des Schließblechs 8 ist entsprechend den Wölbungen 15, 16 schalenförmig gestaltet und lagert den Schließzapfen 9. Beim Bewegen von der im Rahmen liegenden Schließstellung des Flügels 2 in die dargestellte Kippstellung gleiten die Wölbungen 15, 16 in der schalenförmigen Führung 14 des Schließblechs 8 entlang. Das in die Axialführung 11 der Treibstange 10 ragende Ende weist einen von der Treibstange 10 formschlüssig hintergriffenen Kopf 17 auf. Der Kopf 17 ist von einem Federelement 18 vorgespannt.

Figur 3a zeigt den Verschluss 7 aus Figur 2 vor dem Einführen des Schließzapfens 9 in das Schließblech 8 am Beispiel einer großen, von einem Spalt zwischen dem Rahmen 1 und dem Flügel 2 gebildeten Falzluft. Hierbei ist zu erkennen, dass die Führung 14 des Schließblechs 8 eine der radialen Verbreiterung 13 des Schließzapfens 9 entsprechende, trichterförmige Erweiterung 19 aufweist. Figur 3b zeigt in einer Schnittdarstellung durch den Verschluss 7 aus Figur 3a entlang der Linie IIIb - IIIb, dass die trichterförmige Erweiterung 19 der dem Schaft 12 zugewandten konvexen Wölbung 15 gegenübersteht. Der Schließzapfen 9 ist unbelastet und daher von dem Federelement 18 in eine mittlere Stellung vorgespannt.

Figur 4a zeigt den Verschluss 7 aus Figur 2 vor dem Einführen des Schließzapfens 9 in das Schließblech 8 am Beispiel einer kleinen Falzluft. In Figur 4b ist der Verschluss 7 aus Figur 4a in einer Schnittdarstellung entlang der Linie IVb - IVb dargestellt. Bei der kleinen Falzluft steht die trichterförmige Erweiterung 19 der dem Schaft 12 abgewandten konvexen Wölbung 16 gegenüber.

Beim Bewegen des in den Figuren 3 und 4 dargestellten Schließzapfens 9 in die in Figur 5a dargestellte Schließstellung wird die radiale Verbreiterung 13 des Schließzapfens 9 in die schalenförmige Führung 14 des Schließblechs 8 gezogen. Dabei wird der Schließzapfen 9 in seiner Längsrichtung in der Axialführung 11 gegen die Kraft des Federelementes 18 verschoben. Zur Verdeutlichung zeigt Figur 5b den Verschluss aus Figur 5a in einer Schnittdarstellung entlang der Linie Vb - Vb.

Figur 6 zeigt eine weitere Ausführungsform des Schließblechs 8, bei dem verdeckt mit einer gestrichelten Linie eine der Führung 14 des Schließblechs aus Figur 2 entsprechende, schalenförmige Führung 20 dargestellt ist. Die Führung 20 hat eine Öffnung 21 zur Durchführung des Schaftes des Schließzapfens 9. Ein erster Abschnitt 22 der Öffnung 21 dient zur Aufnahme des Schaftes 12 des Schließzapfens 9 in Schließstellung des Treibstangenbeschlages 4, während ein zweiter Abschnitt 23 zur Aufnahme des Schaftes 12 des Schließzapfens 9 in Kippstellung vorgesehen ist. Hierbei ist zu erkennen, dass die Öffnung 21 in dem zweiten Abschnitt 23 breiter ist als in dem ersten Abschnitt 22. Hierdurch wird der Schaft 12 des Schließzapfens 9 bei seiner Bewegung in die Schließstellung spielarm geführt und hat bei seiner Bewegung in die Kippstellung ein großes, ein Kippen ermöglichendes Spiel in der Öffnung 21. Weiterhin hat die schalenförmige Führung 20 des Schließblechs 8 zu einer offenen, zur Einführung des Schließzapfens 9 vorgesehenen Seite hin eine trichterförmige Erweiterung 24.

## Patentansprüche

1. Schließblech für einen Verschluss eines Treibstangenbeschlages eines Fensters, einer Fenstertür oder dergleichen mit einer zur Aufnahme einer radialen Verbreiterung eines Schließzapfens vorgesehenen Führung, **dadurch gekennzeichnet, dass** die Führung (14, 20) im Querschnitt des Schließblechs (8) gesehen einer Wölbung (15, 16) der radialen Verbreiterung (13) des Schließzapfens (9) entsprechend schalenförmig zur Lagerung des Schließzapfens (9) bei der Bewegung in eine Kippstellung gestaltet ist.

2. Schließblech nach Anspruch 1, **dadurch gekennzeichnet, dass** die schalenförmige Führung (14, 20) zu beiden Stirnseiten der radialen Verbreiterung (13) des Schließzapfens (9) angeordnet ist.

3. Schließblech nach Anspruch 1 oder 2, **dadurch gekennzeichnet, dass** die schalenförmige Führung (14, 20) zu einer offenen, zur Einführung des Schließzapfens (9) vorgesehenen Seite hin eine trichterförmige Erweiterung (19, 24) hat.

4. Schließblech nach Anspruch 1, **dadurch gekennzeichnet, dass** ein zur Aufnahme des Schließzapfens (9) in Kippstellung des Treibstangenbeschlages (4) vorgesehener Abschnitt (23) einer zur Umgreifung eines Schaftes (12) des Schließzapfens (9) vorgesehenen Öffnung (21) breiter ist als ein zur Aufnahme des Schließzapfens (9) in Schließstellung vorgesehener Abschnitt (22).

5. Verschluss für einen Treibstangenbeschlag mit einem Schließblech nach einem der vorhergehenden Ansprüche und mit einem eine radiale Verbreiterung aufweisenden Schließzapfen, **dadurch gekennzeichnet, dass** im Längsschnitt des Schließzapfens (9) gesehen die radiale Verbreiterung (13) an ihrer dem Schaft (12) zugewandten Seite eine konvexe Wölbung (15) zur Lagerung des Schließzapfens (9) aufweist.

6. Verschluss nach Anspruch 5, **dadurch gekennzeichnet, dass** im Längsschnitt des Schließzapfens (9) gesehen die radiale Verbreiterung (13) an ihrer dem Schaft (12) abgewandten Seite eine konvexe Wölbung (16) aufweist.

7. Verschluss nach Anspruch 5 oder 6, **dadurch gekennzeichnet, dass** die radiale Verbreiterung (13) kugelförmig gestaltet ist.

8. Verschluss nach Anspruch 5 oder 6, **dadurch gekennzeichnet, dass** die radiale Verbreiterung (13) linsenförmig gestaltet ist.

9. Verschluss nach Anspruch 5 oder 6, **dadurch gekennzeichnet, dass** die radiale Verbreiterung (13) axial verschieblich geführt ist.

10. Verschluss nach Anspruch 9, **dadurch gekennzeichnet, dass** die radiale Verbreiterung (13) federnd in eine vorgesehene Stellung vorgespannt ist.

11. Verschluss nach Anspruch 9 oder 10, **dadurch gekennzeichnet, dass** das der radialen Verbreiterung (13) abgewandte Ende des Schaftes (12) einen in einer Axialführung (11) verschieblichen und eine Treibstange (10) formschlüssig hintergreifenden Kopf (17) hat und eine Anpressdruckverstellung aufweisen kann.

## Claims

1. Locking plate for a lock of an espagnolette fitting of a window, a French window or the like, comprising a guide for receiving a radial widening of a locking pin, **characterised in that** the guide (14, 20) is formed in a shell shape, corresponding to a protuberance (15, 16) of the radial widening (13) of the locking pin (9) as seen in the cross-section of the locking plate (8), for mounting the locking pin (9) during movement into a tilted position.

2. Locking plate according to claim 1, **characterised in that** the shell-shaped guide (14, 20) is arranged at both end faces of the radial widening (13) of the locking pin (9).

3. Locking plate according to either claim 1 or claim 2, **characterised in that** the shell-shaped guide (14, 20) has a funnel-shaped extension (19, 24) towards an open side provided for the introduction of the locking pin (9).

4. Locking plate according to claim 1, **characterised in that** a portion (23), provided to receive the locking pin (9) in the tilted position of the espagnolette fitting (4), of an opening (21), provided to engage around a shaft (12) of the locking pin (9), is wider than a portion (22), provided to receive the locking pin (9) in the locked position.

5. Lock for an espagnolette fitting comprising a locking plate according to any one of the preceding claims and comprising a locking pin having a radial widening, **characterised in that** the radial widening (13), as seen in the longitudinal section of the locking pin (9), comprises on the side thereof facing the shaft (12) a convex protuberance (15) for mounting the locking pin (9).

6. Lock according to claim 5, **characterised in that** the radial widening (13), as seen in the longitudinal section of the locking pin (9), comprises on the side thereof remote from the shaft (12) a convex protuberance (16).

7. Lock according to either claim 5 or claim 6, **characterised in that** the radial widening (13) is ball-shaped.

8. Lock according to either claim 5 or claim 6, **characterised in that** the radial widening (13) is lens-shaped.

9. Lock according to either claim 5 or claim 6, **characterised in that** the radial widening (13) is guided in an axially displaceable manner.

10. Lock according to claim 9, **characterised in that** the radial widening (13) is resiliently biased into a provided position.

11. Lock according to either claim 9 or claim 10, **characterised in that** the end, remote from the radial widening (13), of the shaft (12) has a head (17) displaceable in an axial guide (11) and positively engaging a drive rod (10) from behind and may comprise a contact pressure adjuster.

## Revendications

1. Gâche pour une serrure d'une ferrure à crémone d'une fenêtre, d'une porte-fenêtre ou similaires avec un guidage prévu pour la réception d'un élargissement radial d'une charnière de fermeture, **caractérisée en ce que** le guidage (14, 20) est conçu, vu en section transversale de la gâche (8), selon une courbure (15, 16) de l'élargissement radial (13) de la charnière de fermeture (9), en forme de cuvette pour le logement de la charnière de fermeture (9) lors du mouvement dans une position de basculement.

2. Gâche selon la revendication 1, **caractérisée en ce que** le guidage en forme de cuvette (14, 20) est disposé des deux côtés avant de l'élargissement radial (13) de la charnière de fermeture (9).

3. Gâche selon la revendication 1 ou 2, **caractérisée en ce que** le guidage en forme de cuvette (14, 20) est doté d'un élargissement en forme d'entonnoir (19, 24) vers un côté ouvert, prévu pour l'introduction de la charnière de fermeture (9).

4. Gâche selon la revendication 1, **caractérisée en ce qu'**une section (23) prévue pour la réception de la charnière de fermeture (9) en position de basculement de la ferrure à crémone (4) d'une ouverture (21) prévue pour envelopper une tige (12) de la charnière de fermeture (9) est plus large qu'une section (22) prévue pour la réception de la charnière de fermeture (9) en position de fermeture.

5. Serrure pour une ferrure à crémone avec une gâche selon l'une quelconque des revendications précédentes et avec une charnière de fermeture présentant un élargissement radial, **caractérisée en ce que** vu en coupe longitudinale de la charnière de fermeture (9), l'élargissement radial (13) présente sur son côté tourné vers la tige (12), une courbure convexe (15) pour le logement de la charnière de fermeture (9).

6. Serrure selon la revendication 5, **caractérisée en ce que** vu en coupe longitudinale de la charnière de fermeture (9), l'élargissement radial (13) présente sur son côté éloigné de la tige (12), une courbure convexe (16).

7. Serrure selon la revendication 5 ou 6, **caractérisée en ce que** l'élargissement radial (13) est conçu de manière sphérique.

8. Serrure selon la revendication 5 ou 6, **caractérisée en ce que** l'élargissement radial (13) est conçu en forme de lentille.

9. Serrure selon la revendication 5 ou 6, **caractérisée en ce que** l'élargissement radial (13) est guidé de manière mobile axialement.

10. Serrure selon la revendication 9, **caractérisée en ce que** l'élargissement radial (13) est précontraint élastiquement dans une position prévue.

11. Serrure selon la revendication 9 ou 10, **caractérisée en ce que** l'extrémité de la tige (12) éloignée de l'élargissement radial (13) a une tête (17) mobile dans un guidage axial (11) et venant en prise derrière une crémone (10) par complémentarité de formes et peut présenter un réglage de pression de serrage.
